# EUROPÄISCHE PATENTSCHRIFT

(11) **EP 0 427 068 B1**
(45) Veröffentlichungstag und Bekanntmachung des Hinweises auf die Patenterteilung: **20.04.1994**
(21) Anmeldenummer: 90120631.8
(22) Anmeldetag: 27.10.1990
(51) Int. Cl.: B65H 39/16, B42C 3/00

(54) **Vorrichtung zur Herstellung von Einlagen für Versandhüllen**
Device for producing inserts for envelopes
Dispositif pour la production de suppléments pour des enveloppes

(30) Priorität: 07.11.1989 DE 3937024
(43) Veröffentlichungstag der Anmeldung: 15.05.1991
(73) Patentinhaber: Bielomatik Leuze GmbH + Co., D-72637 Neuffen (DE)
(72) Erfinder: Nitschmann, Klaus, W-7442 Neuffen (DE)
(74) Vertreter: Patentanwälte Ruff, Beier, Schöndorf und Mütschele

(56) Entgegenhaltungen:
- US-A- 3 144 216
- US-A- 3 255 679
- US-A- 4 277 016
- US-A- 4 306 475

## Beschreibung

Die Erfindung betrifft eine Vorrichtung, die zur Herstellung von Einlagen für Versandhüllen bzw. von Versandhüllen geeignet sein soll, welche solche Einlagen enthalten, wobei die Einlage jeder Versandhülle eine, zwei oder mehrere aufeinanderliegende Lagen aufweisen kann, von den gebenenfalls mindestens zwei ohne Faltverbindung lose übereinander liegen.

Damit die Einlagen im Durchlauf mit hoher Arbeitsgeschwindigkeit genau hergestellt werden können, weist die Vorrichtung zweckmäßig eine Transportstrecke für eine oder mehrere Einlage-Bahnen, z.B. Papierbahnen, auf, wobei entlang der Transportstrecke die Einlagen ein- oder mehrlagig aus den Bahnen herausgetrennt werden. Für dieses Heraustrennen sind Trennmittel, wie Schneideinrichtungen mit Schneidmessern, vorgesehen.

Werden die Einlagen nur hintereinanderliegend aus den Bahnen herausgetrennt, so ist die Arbeitsgeschwindigkeit durch die maximale Laufgeschwindigkeit der Bahnen, der Trennmittel, von Klebstoff-Auftrageinrichtungen, Querperforier-Einrichtungen oder dgl. begrenzt, ohne daß die Möglichkeit besteht, den Ausstoß der Vorrichtung an fertiggestellten Versandhüllen wesentlich zu erhöhen.

Nach der US-A-3 255 679 ist eine Vorrichtung bekannt, bei welcher zunächst alle Materialbahnen einschließlich derjenigen für die Einlage-Lagen zusammengeführt und dann erst die Einlage-Lagen herausgetrennt werden. Die US-A-4 306 475 betrifft eine Stanzvorrichtung für Asphaltschindeln, die nach dem Heraustrennen nicht mit einer Trägerlage zusammengeführt werden.

Der Erfindung liegt des weiteren die Aufgabe zugrunde, Nachteile bekannter Vorrichtungen der genannten Art zu vermeiden, insbesondere eine Vorrichtung zur Herstellung von Einlagen bzw. Versandhüllen zu schaffen, bei welcher auf einfache Weise ein wesentlich erhöhter Ausstoß an Einlagen bzw. Versandhüllen erreicht werden kann.

Diese Aufgabe kann durch die Merkmale des Anspruches 1 gelöst werden. Zweckmäßig sind Mittel vorgesehen, um wenigstens einen Teil der Einlagen oder Versandhüllen seitlich gegeneinander versetzt bzw. seitlich benachbart zueinander herzustellen. Erfolgt die Herstellung mindestens einer oder aller Lagen der jeweils seitlich benachbart hergestellten Einlagen und/oder der Decklagen der Versandhülle jeweils aus derselben Bahn, so ergibt sich eine zwei-, drei- oder mehrnutzige Herstellung, die bei gleicher Laufgeschwindigkeit entsprechend zu einem mehrfachen Ausstoß führt.

Die erfindungsgemäße Ausbildung ist insbesondere für solche Versandhüllen, nämlich sogenannte Mailer-Formulare bestimmt, bei welchen mindestens ein seitlicher, etwa in Längsrichtung der zugehörigen Bahn liegender Rand der Einlage gegenüber dem zugehörigen Rand der Versandhülle oder von deren Decklagen zurückversetzt bzw. nicht unmittelbar an diesen Decklagen befestigt ist. Derartige Einlagen sind besonders einfach aus der Versandhülle zu entnehmen und können vollständig lose zwischen den am Rand miteinander verbundenen Decklagen der Versandhülle eingelegt sein, so daß sie gegenüber allen Außenkanten bzw. Haftverbindungen der Decklagen der Versandhülle zurückversetzt sind. Bei der mehrnutzigen Herstellung ergibt sich hier die Schwierigkeit, daß die Decklagen und die Einlagen seitlich benachbart in der Herstellung befindlicher Versandhüllen an ihren einander zugekehrten Seiten nicht gemeinsam beschnitten werden können.

Um einen seitlichen Abstand zwischen mindestens zwei Lagen seitlich benachbart zueinander hergestellter Einlagen zu erzielen, sind Distanziermittel vorgesehen, durch welche diese Lagen bzw. Einlagen vor dem Zwischenlegen zwischen die Decklagen der Versandhülle den erforderlichen Abstand erhalten. Es ist zwar denkbar, die seitlich benachbarten Lagen der Einlagen durch einen einzigen Trenn- bzw. Längsschnitt voneinander zu trennen und darauffolgend auf den genannten Seitenabstand auseinander zu fahren, jedoch ist hierfür ein verhältnismäßig großer Aufwand und gegebenenfalls eine erhöhte Belastung der Bahnen erforderlich.

Daher wird gemäß der Erfindung des weiteren vorgeschlagen, die Distanziermittel dadurch zu bilden, daß die Trennmittel einen seitlichen Abstandschnitt herstellen, nämlich aus der jeweiligen Bahn zwischen den benachbarten Lagen einen Abtrennteil herauszutrennen. Dieser entspricht in Form und Breite genau dem Abstand, den diese Lagen bei der Herstellung seitlich benachbarter Versandhüllen einnehmen, nämlich dann, wenn die seitlich benachbarten Einlagen zwischen die Decklagen seitlich benachbart hergestellter Versandhüllen engelegt werden. Die Decklagen der seitlich benachbart hergestellten Versandhüllen und damit diese selbst können dann durch einen einzigen Trennschnitt voneinander getrennt werden.

Sollen mindestens einzelne Lagen der hintereinander hergestellten Einlagen auch in Längsrichtung der Bahnen gegenüber den Außenrändern bzw. Haftverbindungen der zugehörigen Versandhüllen an mindestens einem Rand zurückversetzt sein, so müssen sie beim Einlegen zwischen die Decklagen durch geeignete Distanziermittel einen entsprechenden Längsabstand voneinander haben; diese Längs-Distanziermittel können statt der oder zusätzlich zu den oben beschriebenen Quer-Distanziermitteln bzw. zur zwei- oder mehrnutzigen Herstellung vorgesehen sein. Die Längs-Distanziermittel können durch eine geeignete Beschleunigungstrecke gebildet sein, in welcher die jeweils in Transportrichtung vordere Lage nach ihrer Quertrennung von der Bahn gegenüber dieser so beschleunigt wird, daß der geforderte Abstand erreicht wird. Besonders vorteilhaft ist es jedoch, wenn die Quer-Distanziermittel durch Mittel gebildet werden, mit welchen zwischen den aufeinanderfolgenden Lagen ein Abtrennteil herausgetrennt wird, dessen Breite und Form in der beschriebenen Weise dem Abstand zwischen hintereinanderliegenden Einlagen vor Trennung der hintereinanderliegend hergestellten Versandhüllen entspricht.

Die genannten Distanzmittel können auch so ausgebildet sein, daß der herausgetrennte Abtrennteil in Breite und Form kleiner als der genannte Abstand ist, so daß benachbarte Einlagen zur Erzielung der geforderten Abstandslage nicht um das vollständig Abstandsmaß, sondern nur um einen Teil davon auseinandergefahren werden müssen. Besonders vorteilhaft ist es, wenn die Trennmittel so ausgebildet sind, daß sie jeweils mindestens einen querliegenden Abtrennteil und mindestens einen längsliegenden Abtrennteil einteilig zusammenhängend heraustrennen, so daß dieser zusammenhängende Abtrennteil dann z.B. als Abfall leicht quer aus der Bahn herausbewegt und entfernt werden kann. Zweckmäßig wird dieser Abtrennteil auf einer in Laufrichtung der Materialbahn zunehmend ansteigenden und tangential an die Materialbahn anschließenden Bogenbahn von der Materialbahn entfernt; dadurch ergibt sich eine sehr sichere und störungsfreie Ablösung des Abtrennteiles.

Die Trennmittel sind zweckmäßig so ausgebildet, daß quer zueinander liegende Schnitte, die dann quer zueinander liegende Außenkanten des Abtrennteils begrenzen, sich mit ihren einander zugekehrten Enden um ein geringes Maß kreuzen, so daß der jeweilige Schnitt geringfügig in den quer zu ihn liegenden Abschnitt des Abtrennteiles hineinreicht. Dadurch ist ein völlicher Freischnitt des Abtrennteiles auf jeden Fall gewährleistet.

Bei einer bevorzugten Ausführungsform werden zuerst die paarweisen Längsschnitte zwischen benachbart herzustellenden Einlagen hergestellt, wobei jedes Paar von Längsschnitten gegenüber dem darauffolgenden Paar einen Längsabstand von z.B 9 bis 10 mm hat, der geringfügig kleiner ist als der erforderliche Abstand zwischen hintereinander hergestellten Einlagen; dieser Abstand kann z.B 10 bis 20 mm betragen. Unmittelbar nach dem Herstellen der formathaltigen Längsschnitte bzw. Längsperforationen mit Längsschneidemessern, die Schnittunterbrechungen aufweisen können, werden paarweise Querschnitte unmittelbar aufeinanderfolgend zweckmäßig mit einem rotierenden Schneidwerkzeug hergestellt, das ein oder mehrere über seinen Umfang verteilte Paare von Querschneidmessern aufweist. Um voneinander zu trennende Teile der jeweiligen Bahn nach dem jeweiligen Schnitt, insbesondere dem Längsschnitt, noch wenigstens auf einem anschließenden Teil des weiteren Laufweges gegeneinander in der Lage zu sichern, kann dieser Schnitt zunächst mit mindestens einer im Abstand von seinen vorbestimmten Enden liegenden Unterbrechung ausgeführt werden. Die jeweilige Unterbrechung bildet dann nach Art einer Perforation eine Solltrenn-Verbindung zwischen den genannten Teilen und kann an jeder gewünschten Stelle der weiteren Transportstrecke, insbesondere beim Herauslösen des Abtrennteiles durch Reißen oder Schneiden durchtrennt werden.

Das aufgrund der Drehbewegung zuerst in Eingriff gelangende Schneidmesser des jeweiligen Paares führt einen über zwei oder mehr seitlich benachbarte Einlagen im wesentlichen ununterbrochen durchgehenden Querschnitt aus, während das darauffolgende Schneidmesser einen Querschnitt ausführt, der zwischen den Längsschnitten mindestens eines Längsschnitt-Paares unterbrochen ist. Dadurch ist der Abtrennteil bis auf sein in Laufrichtung hinteres Ende vollständig von der Bahn freigeschnitten. Beim darauffolgenden Querschnitt wird auch dieses Ende freigeschnitten und dadurch abgetrennt. Zweckmäßig wird der Abtrennteil bereits vor dem vollständigen Trennen seines hinteren Endes in der beschriebenen Weise, z.B. nach oben, mit seinem vorderen Ende aus der Bahn herausbewegt, so daß er praktisch im Augenblick des Abtrennens seines hinteren Endes vollständig aus der Bahn herausbewegt ist. Z.B. können zwischen den Einzelmessern jedes Querschneid-Messerpaares Haftmittel, wie Ansaugöffnungen vorgesehen sein, mit welchen das in Laufrichtung vordere Ende des Abtrennteiles gegenüber dem Querschneid-Werkzeug im Augenblick der Durchführung des Querschnittes festgelegt wird, so daß der Abtrennteil praktisch nur durch Zugbelastung aus der Bahn herausbewegt wird. Auf einer außerhalb der Schneidzone liegenden Teilstrecke der Bewegungsbahn der Querschneidmesser wird der Abtrennteil an eine Abführung übergeben, die z.B. durch einen Absaugkanal gebildet sein kann.

Zur genauen Ausrichtung und Führung mindestens einer Einlage-Bahn sind für diese Führungsmittel vorgesehen, die zweckmäßig in mindestens einen Längsrand der Bahn im wesentlichen formschlüssig eingreifen. Z.B. kann die Bahn am Längsrand einen Lochrand, wie einen sogenannten Remaliner-Lochrand mit hintereinander liegenden Löchern für den Eingriff von Führungs-und/oder Transportstiften aufweisen. Vorteilhaft sind Mittel vorgesehen, um diesen Lochrand vor Durchführung des jeweiligen Querschnittes und/oder vor Durchführung des jeweiligen Längsschnittes abzutrennen und von der zugehörigen Bahn wegzuführen. Vorrichtungen der beschriebenen Art bilden zweckmäßig im Bereich einer Längsseite die Antriebsseite, an welcher die Antriebe bzw. Antriebsverbindungen für die angetriebenen Maschinenteile, wie Messer, Förderer oder dgl. vorgesehen sind; die gegenüberliegende Längsseite bildet die Bedienseite, die von solchen Antriebsverbindungen im wesentlichen frei ist. Vorteilhaft wird der Lochrand der Bahn wenigstens auf der Antriebsseite oder auf beiden Längsseiten erst unmittelbar vor der Quertrenneinrichtung, insbesondere zwischen dieser und der Führungseinrichtung abgetrennt, so daß die Bahn bis unmittelbar an die Quertrenneinrichtung geführt werden kann. Der der Bedienseite zugehörige Lochrand kann auch an einer demgegenüber weiter hinten liegenden Stelle bereits abgetrennt werden, z.B. unmittelbar vor oder nach der Längstrenneinrichtung bzw. vor dem vorderen Ende der auf diese folgenden Führungseinrichtung.

Die Erzeugung des Abstandes zwischen benachbarten Einlagen hat dadurch, daß zwischen diesen ein Abtrennteil herausgetrennt wird, auch den wesentlichen Vorteil, daß unmittelbare Verbindungen zwischen aufeinander liegenden Einlage-Bahnen wenigstens teilweise oder ausschließlich in den Bereichen vorgesehen werden können, die als Abtrennteile herausgetrennt werden. Derartige Verbindungen dienen zu gegenseitigen Lagesicherung der Bahnen insbesondere während den Schnitten und werden daher, z.B. als Crimpverbindungen, vor Durchführung der Schnitte hergestellt. Erfindungsgemäß sind insofern, insbesondere bei einer Vorrichtung der beschriebenen Art, Mittel zur gegenseitigen Lagesicherung aufeinanderliegender Bahnen vorgesehen, wobei diese Mittel im wesentlichen ausschließlich in solchen Bereichen an den Bahnen angreifen, die außerhalb der herauszutrennenden Einlage-Lagen und zwischen deren Längskanten liegen.

Die erfindungsgemäße Vorrichtung ist zweckmäßig unmittelbar einer Vorrichtung vorgeschaltet, in welcher die Einlagen auf eine untere Materialbahn aufgelegt und mit einer oberen Materialbahn abgedeckt werden, wobei diese beiden Materialbahnen die Decklagen der Versandhüllen bilden. Aus diesen Materialbahnen mit zwischengelegten Einlagen werden dann die fertigen Versandhüllen in der Nutzenzahl herausgetrennt, die der Nutzenzahl bei der Herstellung der Einlagen entspricht. Der Abstand zwischen den Einlagen benachbart hergestellter Versandhüllen und damit der Abstand jeder Einlage gegenüber den Außenkanten der zugehörigen Versandhülle ist dadurch vom Freischneiden der jeweiligen Einlage bis zu deren Einschluß in die Decklagen der Versandhülle gesichert, ohne daß die Einlage-Lagen oder die Decklagen eine seitliche Querbewegung ausführen müssen.

Die Erfindung betrifft auch das beschriebene Verfahren, die beschriebenen, fertigen Versandhüllen und als Halbfertigerzeugnis die einlagige oder mehrlagige Materialbahn in demjenigen Zustand, den sie durch Einbringen der jeweiligen Schnitte bzw. der Bahnverbindungen hat.

Diese und weitere Merkmale von bevorzugten Weiterbildungen der Erfindung gehen aus der Beschreibung und den Zeichnungen hervor, wobei die einzelnen Merkmale jeweils für sich allein oder zu mehreren in Form von Unterkombinationen bei einer Ausführungsform der Erfindung und auf anderen Gebieten verwirklicht sein und vorteilhafte sowie für sich schutzfähige Ausführungen darstellen können, für die hier Schutz beansprucht wird. Ein Ausführungsbeispiel der Erfindung ist in den Zeichnungen dargestellt und wird im Folgenden näher erläutert. In den Zeichnungen zeigen:
- Fig. 1: einen Ausschnitt einer erfindungsgemäßen Vorrichtung in Draufsicht und in vereinfachter Darstellung,
- Fig. 2: die Vorrichtung gemäß Figur 1 in Seitenansicht, und
- Fig. 3: einen Ausschnitt der Figur 2 in geringfügig abgewandelter Ausbildung.

Gemäß den Figuren 1 bis 3 werden mit einer erfindungsgemäßen Vorrichtung 1 mindestens eine, zwei oder mehrere Einlage-Bahnen 3,4 von Speichern 5, 6, z.B. von Papierrollen, über Umlenkungen etwa horizontal zugeführt, wobei aus den Bahnen 3,4 die Einlagen hergestellt werden. Am Ausgang der Vorrichtung 1 werden die jeweils über den gesamten Kanten-Umfang freigeschnittenen Einlagen dann auf eine von einem weiteren Speicher 9 abgezogene Träger-Bahn 7 gelegt und unmittelbar darauffolgend mit einer von einem Speicher 10 abgezogenen Deck-Bahn 8 abgedeckt. Die zweilagige Bahn mit zwischenliegenden Einlagen wird dann einer Vorrichtung 2 zu Fertigstellung der Versandhüllen zugeführt, in welcher die Versandhüllen aus den Bahnen 7,8 abgetrennt werden, so daß einzelne Versandhüllen nach Art gefüllter Briefumschläge erzeugt sind. Anstatt die Versandhüllen vollständig abzuschneiden, können auch Trennperforationen zwischen seitlich und/oder hintereinander benachbarten Versandhüllen vorgesehen werden, so daß diese als ein-oder mehrnutziges, zickzackförmig gefaltetes Band weiterverarbeitet, z.B. adressiert und dann erst vollständig voneinander getrennt werden können.

Die Träger-Bahn 7 wird unterhalb der Transportstrecke 11 der Vorrichtung 1 um die bzw. unter den Bahnen 3,4 herumgeführt, während die Deck-Bahn 8 unmittelbar von oben der Transportstrecke 3 zugeführt wird.

Im Bereich der im wesentlichen horizontalen Transportstrecke 11 der Vorrichtung 1 ist eine aus mehreren aufeinanderfolgenden Einheiten bestehende Trenneinrichtung 12 vorgesehen, die eine Längstrenneinrichtung 13 und auf diese folgend eine Quertrenneinrichtung 14 aufweist. Unmittelbar vor der Längstrenneinrichtung 13 ist eine Crimpeinrichtung zur im wesentlichen formschlüssigen unmittelbaren Verbindung der beiden Bahnen 3,4 vorgesehen. Vor und/oder nach der Längstrenneinrichtung 13 ist für die jeweiligen, deckungsgleichen Längsränder der gleich breiten Bahnen 3,4 eine Führungseinrichtung 16 vorgesehen. Diese Längsränder werden unmittelbar vor der Quertrenneinrichtung 14 oder unmittelbar nach der Längstrenneinrichtung 13 mit Abtrenneinrichtung 17,18 getrennt und abgeführt. Unmittelbar nach der Trenneinrichtung 12 bzw. der Quertrenneinrichtung 14 ist eine Fördereinrichtung 19 für die freigeschnittenen und allseits im Abstand zueinander liegenden Einlagen vorgesehen, welche die Einlagen in Förderrichtung Pfeil 20 unmittelbar auf die Träger-Bahn 7 abgibt.

In Fig. 1 ist die einlagige oder aus zwei bzw. mehr Bahnen 3,4 bestehende Gesamt-Bahn 21 dargestellt, deren Längsrand 22 auf der Antriebsseite und deren gegenüberliegender Längsrand 23 auf der Bedienseite der Vorrichtung liegt. Beide Längsränder 22,23 sind jeweils mit einer Längs-Lochung 24 versehen, in welche die zugehörige Führungseinrichtung 16, z.B. ein Stiftband, eingreift. Die Gesamtbahn 21 wird mit gleichmäßiger Geschwindigkeit in Förderrichtung Pfeil 20 etwa horizontal bzw. in ihrer Längsrichtung durch die Vorrichtung 1 bewegt, wobei während dieses Durchlaufes mit rotierenden Werkzeugen abgesetzte Längsschnitte 25 und Querschnitte 27,28,29 hergestellt werden. Dadurch werden gleichzeitig jeweils zwei oder mehr mit geringem Abstand nebeneinander liegende Einlagen 30 gleichzeitig und in geringem Abstand hintereinander liegende Einlagen 30 unmittelbar aufeinanderfolgend hergestellt. Im dargestellten Ausführungsbeispiel sind die Einlagen 30 rechteckig bzw. annähernd quadratisch begrenzt, sie können aber auch unregelmäßige Form bzw. Kanten haben.

Zur Herstellung des seitlichen und des Längsabstandes wird jeweils zwischen seitlich benachbarten Einlagen 30 und anschließend an deren in Förderrichtung Pfeil 20 vordere Kanten ein einteiliger Abtrennteil 31 herausgeschnitten, der dann einen von den vorderen Kanten mindestens zweier nebeneinander liegender Einlagen 30 abzulösenden Querabschnitt 33 und mindestens einen an dessen hintere Kante anschließenden Längsabschnitt 32 aufweist. Dieser Längsabschnitt 32, der vor dem Querabschnitt 33 freigeschnitten wird, ist nach dem Freischnitt des Querabschnittes 33 mit seinem hinteren Ende noch einteilig mit der Gesamt-Bahn 21 verbunden und wird mit dem darauffolgenden Querschnitt 27 für die nächstfolgenden Einlagen 30 abgetrennt, wobei er im Augenblick dieser Abtrennung bereits im wesentlichen vollständig aus der Gesamt-Bahn 21 herausgehoben ist. Die einzelnen Lagen des jeweiligen Abtrennteiles 31 sind über Crimpungen 34 miteinander verbunden, die im wesentlichen gleichmäßig über die Breite der Gesamt-Bahn 21 verteilt und ausschließlich im Bereich des jeweiligen Querabschnittes 33 vorgesehen sind. Unmittelbar vor der Quertrenneinrichtung 14 wird der Längsrand 22 mit einem Trennschnitt 35 abgetrennt. Der andere Längsrand 23 kann mit einem Trennschnitt 36 ebenfalls in diesem Bereich oder davor, zweckmäßig jedoch nach Herstellung der Crimpungen 34 bzw. der Längsschnitte 25,26 abgetrennt werden.

Die Breite des jeweiligen Längsabschnittes 32 bzw. der seitliche Abstand zwischen benachbarten Einlagen 30 wird dadurch bestimmt, daß die Längstrenneinrichtung 13 für jeden Längsabschnitt 37 zwei benachbarte Längsmesser 39,40 aufweist, die jeweils eine rotierende Schneidbewegung ausführen, mit Umfangschneiden arbeiten, mit einem gegenüber liegenden, ebenfalls drehenden Gegenmesser zusammenwirken und in ihrer Schnittkante mindestens eine Unterbrechung aufweisen. Dadurch stellt jedes Schneidmesser 39 bzw.40 Längsschnitte 25,26 vorbestimmte Länge her, die in einem vorbestimmten Abstand 37 nebeneinander und in einem vorbestimmten 38 hintereinander liegen, sowie geringfügig länger als die zugehörigen Seitenkanten der Einlagen 30 sind. Unmittelbar nach der Längstrenneinrichtung renneinrichtung 13 wird die Gesamt-Bahn 21 noch durch mindestens eine Führungseinrichtung 16 bis an die jeweils zugehörige Abtrenneinrichtung 17 bzw. 18 geführt und läuft dann unmittelbar in die Quertrenneinrichtung 14 ein.

Die Quertrenneinrichtung 14 weist eine im wesentlichen achsparallel zu den Längsmessern 39,40 drehende Schneidwalze 44 auf, die am Umfang mit einem oder mehreren, beispielsweise drei Paaren von Quermessern 41,42,43 versehen ist. Von den Quermessern jedes Paares, die wie die Längsmesser 40 entsprechend der Fördergeschwindigkeit der Gesamt-Bahn 21 mitlaufen, kommt zunächst das in Drehrichtung der Schneidwalze 44 vordere Quermesser 41 in Eingriff mit der Bahn 21 und trennt das hintere Ende des vorauslaufenden Abtrennteiles 31 in der beschriebenen Weise ab, wobei es gleichzeitig die hinteren Kanten der vorauslaufenden Einlagen 30 freischneidet. Das Quermesser 41 geht als Axialmesser im dargestellten Ausführungsbeispiel über diejenige Gesamtbreite der Bahn 21 durch, die diese im Bereich der Quertrenneinrichtung 14 hat. Das Quermesser 41 könnte auch aus einzelnen, nebeneinader liegenden Einzelmessern bestehen, so daß z.B. dasjenige Einzelmesser, daß das hintere Ende des Abtrennteiles 31 freischneidet, gegenüber den jenigen Einzelmessern, die die hinteren Kanten der Einlagen 30 freischneiden, bezogen auf die Förderrichtung Pfeil 20, geringfügig versetzt oder anders ausgebildet sein könnte.

Unmittelbar auf das Quermesser 41 folgend, kommen die beiden Quermesser 42,43 in Eingriff mit der Bahn 21 und schneiden die vorderen Kanten der darauffolgenden Einlagen 30 sowie den Querabschnitt 33 frei. Diese Quermesser 42,43, deren voneinander abgekehrte Enden ebenfalls über die entsprechende Gesamtbreite der Bahn 21 reichen und miteinander fluchten, haben einen Zwischenabstand voneinander, der geringfügig kleiner als der Abstand 37 zwischen den Längsmessern 39,40 ist; dieser Abstand kann etwa 15 bis 30 mm betragen. Der Abstand zwischen dem Quermesser 41 einerseits und dem Quermessern 42,43 andererseits ist geringfügig größer als die Längserstreckung 38 der Schnittunterbrechungen der Längsmesser 39,40. Dadurch schneiden die hinteren Enden der Längsschnitte 25,26 den vorderen Querschnitt 27, während ihre vorderen Enden jeweils den zugehörigen Querschnitt 28 bzw. 29 überschneiden. Die Schneidwalze 44 arbeitet mit einer drehenden Gegenwalze 45 zusammen. Auch die Abtrenneinrichtungen 17,18 und die Crimpeinrichtung 15 weisen drehende Werkzeuge auf.

Zur Entfernung des jeweiligen Abtrennteiles 31, der über die zugehörige Gesamtbreite der Bahn 21 durchgeht, ist eine nur teilweise angedeutete Abtransporteinrichtung 46 vorgesehen. Diese weist in der Lücke zwischen benachbarten Quermessern 41,42,43 in einer Anlage-bzw. Umfangsfläche der Schneidwalze 44 Saugöffnungen 48 auf, welche im wesentlichen gleichmäßig über die Fläche des Querabschnittes 33 verteilt, nicht jedoch im Bereich des Längsabschnittes 32 vorgesehen sind. Die Saugöffnungen 48 stehen in Leitungsverbindung mit einem in der Schneidwalze 44 liegenden Saugkanal 47, der in nicht näher dargestellter Weise an eine Saugeinrichtung angeschlossen ist. Die Verbindung der Saugöfffnungen 48 mit der Saugquelle ist, z.B. über ein Drehschieberventil, so gesteuert, daß über die Saugöffnungen 48 bei Durchführung der zugehörigen Querschnitte angesaugt wird. Nachdem die Schneidwalze 44 etwa eine halbe Umdrehung weiter gedreht hat, bzw. nachdem das folgende Paar von Querschnitten durchgeführt ist, wird die Verbindung zwischen den Saugöffnungen 48 und der Saugquelle unterbrochen, so daß der im Bereich seines Querabschnittes 33 angesaugte Abtrennteil 31 freigegeben wird. Dieser Abtrennteil kann dann mit einer nicht näher dargestellten Absaugeinrichtung von der Schneidwalze 44 abgesaugt werden; die Absaugeinrichtung weist z.B. eine an einen Förderkanal angeschlossene Saugglokke auf, die die Schneidwalze 44 auf einem von der Bahn 21 abgekehrten, oberen Umfangsabschnitt eng, jedoch berührungsfrei umgibt. Das genannte Drehschiebeventil kann in der Drehachse der Schneidwalze 44 liegen und in unmittelbarer Abhängigkeit von deren Drehbewegung gesteuert sein.

Die Fördereinrichtung 19 schließt unmittelbar an den Schnittspalt der Quertrenneinrichtung 14 mit zwei einander gegenüberliegenden Förderbändern 49,50 an, zwischen deren einander zugekehrten Trums die freigeschnittenen Einlagen 30 unter geringer Pressung und unter Aufrechterhaltung ihrer gegenseitigen Abstände auf die Träger-Bahn 7 und in die Vorrichtung 2 weitergefördert werden. Die gesamte Transportstrecke 11 liegt zumindest vom Arbeitsbereich der Quertrenneinrichtung 14 bis in den Bereich der Vorrichtung 2 in einer Ebene. Die Größe und Form der Einlagen 30 kann in einfacher Weise dadurch verändert werden, daß zumindest die Schneidwalze 44 der Quertrenneinrichtung 14 ausgewechselt wird.

## Patentansprüche

1. Vorrichtung zur Herstellung von aus wenigstens einer Einlage-Lage gebildeten Einlagen (30) für Versandhüllen mit mindestens einer Transportstrecke (11) für wenigstens eine Einlage-Bahn (3, 4), mit Trennmitteln (13, 14) zum mindestens teilweisen Heraustrennen wenigstens einer Einlage-Lage aus der zugehörigen Einlage-Bahn (3, 4) und mit Zusammenführmitteln (2) zum Zusammenführen mindestens einer Einlage-Lage mit wenigstens einer Trägerlage (7, 8), dadurch gekennzeichnet, daß die Zusammenführmittel (2) entlang der Transportstrecke (11) den Trennmitteln (13, 14) nachgeordnet sind.

2. Vorrichtung nach Anspruch 1, dadurch gekennzeichnet, daß die Trennmittel (13, 14) zum Heraustrennen wenigstens zweier nebeneinander liegender Einlage-Lagen aus mindestens einer Einlage-Bahn (3 bzw. 4) ausgebildet sind.

3. Vorrichtung nach Anspruch 1 oder 2, dadurch gekennzeichnet, daß die Trennmittel (13, 14) zur Herstellung paarweiser Querschnitte (27, 28, 29) für einander zugekehrte Querkanten hintereinander liegender Einlagen (30) ausgebildet sind und daß der Abstand zwischen den Querschnitten (27,28,29) eines Paares an den zugehörigen Abstand der Einlagen (30) hintereinander hergestellter Versandhüllen wenigstens angenähert ist.

4. Vorrichtung nach einem der vorhergehenden Ansprüche, dadurch gekennzeichnet, daß die Trennmittel zum Heraustrennen nebeneinander liegender Einlage-Lagen für gesonderte, nebeneinanderliegend hergestellte Versandhüllen ausgebildet sind, wobei vorzugsweise die Trennmittel zum Heraustrennen nebeneinander liegender Einlage-Lagen mit einem Zwischenabstand (37) ausgebildet sind, der etwa ihrer Abstandslage in den nebeneinanderliegend hergestellten Versandhüllen entspricht.

5. Vorrichtung nach einem der vorhergehenden Ansprüche, dadurch gekennzeichnet, daß die Trennmittel zur Heraustrennung mindestens eines einteilig durchgehenden, wenigstens zwei benachbarte Einlage-Lagen verbindenden Abtrennteiles (31), vorzugsweise zur Heraustrennung eines Abtrennteiles (31) ausgebildet sind, der wenigstens zwei nebeneinanderliegende und/oder zwei hintereinanderliegende Einlage-Lagen verbindet.

6. Vorrichtung nach einem der vorhergehenden Ansprüche, dadurch gekennzeichnet, daß die Trennmittel zur Heraustrennung eines Abtrennteiles (31) aus mindestens einer Einlage-Bahn (3 bzw.4) ausgebildet sind, der mit einem Querabschnitt (33) wenigstens annähernd über die gesamte Bahnbreite der Einlage-Bahn (3 bzw.4) reicht und vorzugsweise T-förmig wenigstens einen zwischen zwei seitlich benachbarten Einlage-Lagen liegenden Längsabschnitt (32) aufweist.

7. Vorrichtung nach einem der vorhergehenden Ansprüche, dadurch gekennzeichnet, daß die Trennmittel mindestens eine Längstrenneinrichtung (13) zur Herstellung von Längsschnitten (25,26) aufweisen, die im Abstand (37) benachbart zueinander etwa parallel zur Transportrichtung (Pfeil 20) liegende Längsbegrenzungen an einander zugekehrten Längsseiten benachbarter Einlage-Lagen mindestens einer Einlage-Bahn (3,4) bilden und deren Enden vorzugsweise in ihrer Längsrichtung einen Abstand (38) voneinander haben, der geringfügig kleiner als der vorbestimmte Längsabstand benachbarter Einlage-Lagen ist.

8. Vorrichtung nach einem der vorhergehenden Ansprüche, dadurch gekennzeichnet, daß die Trennmittel eine, insbesondere einer Längstrenneinrichtung (13) nachgeschaltete, Quertrenneinrichtung (14) zur Herstellung von insbesondere paarweisen Querschnitten (27,28,29) zwischen benachbarten Einlage-Lagen aufweisen, wobei von den jeweiligen paarweisen Querschnitten (27,28,29) vorzugsweise ein in Transportrichtung (Pfeil 20) insbesondere vorderer Querschnitt (27) über seitlich benachbarte Einlage-Lagen durchgehend und ein dahinter liegender Querschnitt (28,29) zwischen seitlich benachbarten Einlage-Lagen unterbrochen ist.

9. Vorrichtung nach einem der vorhergehenden Ansprüche, dadurch gekennzeichnet, daß für mindestens einen zwischen benachbarten Einlage-Lagen liegenden, von mindestens einer Einlage-Bahn (3 bzw. 4) zu entfernender Abtrennteil (31) eine Abtransporteinrichtung (46) vorgesehen ist, die vorzugsweise im Bereich der Trennmittel liegt und zwischen benachbarten Querschneidmessern (41,42,43) mindestens eines Messerpaares eine Mitnahmeeinrichtung sowie in deren Bewegungsweg eine Absaugeinrichtung für den Abtrennteil (31) aufweist.

10. Vorrichtung nach einem der vorhergehenden Ansprüche, dadurch gekenzeichnet, daß an mindestens einer Längsseite wenigstens einer Einlage-Bahn (3 bzw.4) eine Führungseinrichtung (16), insbesondere eine zwischen der Längstrenneinrichtung (13) und der Quertrenneinrichtung (14) liegende Lochrandführung und vorzugsweise unmittelbar vor der Quertrenneinrichtung (14) mindestens eine Abtrenneinrichtung (17 bzw.18) für den zugehörigen Lochrand (22 bzw.23) vorgesehen ist.

11. Vorrichtung nach einem der vorhergehenden Ansprüche, dadurch gekennzeichnet, daß die Trennmittel zur Herstellung mehrlagiger Einlagen (30) wenigstens teilweise zur im wesentlichen gleichzeitigen Durchtrennung mindestens zweier aufeinander liegender Einlage-Bahnen (3,4) ausgebildet sind und daß vorzugsweise vor den Trennmitteln bzw. vor der Längstrenneinrichtung (13) eine Einrichtung zur unmittelbar gegenseitigen Lagesicherung der Einlage-Bahnen (3,4), wie eine Crimpeinrichtung (15), vorgesehen ist.

12. Vorrichtung nach einem der vorhergehenden Ansprüche, dadurch gekennzeichnet, daß eine Einrichtung zur gegenseitigen Lagesicherung aufeinander liegender Einlage-Bahnen (3,4) im wesentlichen nur an denjenigen Bereichen an den Einlage-Bahnen (3,4) angreift, die Abtrennteilen (31), insbesondere Querabschnitten (33) von Abtrennteilen (31), zugeordnet sind.

13. Vorrichtung nach einem der vorhergehenden Ansprüche, dadurch gekennzeichnet, daß sie unmittelbar einer Vorrichtung (2) zur Zusammenführung im wesentlichen aller Lagen der Versandhüllen vorgeschaltet ist, wobei vorzugsweise zwischen den Trennmitteln und Umlenkungen für Träger- und DeckBahnen (7,8) eine Fördereinrichtung (19) vorgesehen ist, die benachbarte Einlagen (30) durch beidseitige Druckanlage in ihrer Relativlage sichert und insbesondere zwei einander gegenüber liegende Transportbänder (49,50) oder dgl. aufweist.

## Claims

1. Apparatus for the manufacture of inserts (30) for dispatch sleeves formed by at least one insert layer, having at least one conveying line (11) for at least one insert web (3, 4), with separating means (13, 14) for the at least partial separation of at least one insert layer from the associated insert web (3, 4) and with bringing together means (2) for bringing together at least one insert layer and at least one carrier layer (7, 8), characterized in that the bringing together means (2) follow the separating means (13, 14) along the conveying line (11).

2. Apparatus according to claim 1, characterized in that the separating means (13, 14) are constructed for the separation of at least two juxtaposed insert layers from at least one insert web (3 or 4).

3. Apparatus according to claim 1 or 2, characterized in that the separating means (13, 14) are constructed for the production of pairs of crosscuts (27, 28, 29) for facing transverse edges of succeeding inserts (30) and that the spacing between the crosscuts (27, 28, 29) of a pair is at least approximately the same as the associated spacing of the inserts (30) of successively produced dispatch sleeves.

4. Apparatus according to one of the preceding claims, characterized in that the separating means for separating juxtaposed insert layers are constructed for separate, juxtaposed manufactured dispatch sleeves and preferably the separating means for the separation of juxtaposed insert layers are constructed with an intermediate spacing (37), which roughly corresponds to its spacing position in the juxtaposed manufactured dispatch sleeves.

5. Apparatus according to one of the preceding claims, characterized in that the separating means are constructed for the separation of at least one one-piece, through separation part (31) connecting at least two adjacent insert layers and preferably for the separation of a separation part (31), which connects at least two juxtaposed and/or two succeeding insert layers.

6. Apparatus according to one of the preceding claims, characterized in that the separating means are constructed for the separation of a separation part (31) from at least one insert web (3 or 4), which extends with a transverse portion (33) at least approximately over the entire width of the insert web (3 or 4) and is preferably T-shaped and has at least one longitudinal portion (32) located between two laterally adjacent insert layers.

7. Apparatus according to one of the preceding claims, characterized in that the separating means have at least one longitudinal separating mechanism (13) for producing longitudinal cuts (25, 26) forming with the spacing (37) adjacent longitudinal boundaries approximately parallel to the conveying direction of arrow (20) on facing longitudinal sides of adjacent insert layers of at least one insert web (3, 4) and whose ends have a spacing (38) in the longitudinal direction thereof which is slightly smaller than the predetermined longitudinal spacing of adjacent insert layers.

8. Apparatus according to one of the preceding claims, characterized in that the separating means have a transverse separating mechanism (14), which in particular follows a longitudinal separating mechanism (13), for producing in particular pairs of crosscuts (27, 28, 29) between adjacent insert layers and of the pairs of crosscuts (27, 28, 29) preferably one and in particular front crosscut (27) in the conveying direction of arrow (20) is continuous over laterally adjacent insert layers, whilst a crosscut (28, 29) positioned behind it is interrupted between laterally adjacent insert layers.

9. Apparatus according to one of the preceding claims, characterized in that for at least one separation part (31) located between adjacent insert layers and to be removed from at least one insert web (3 or 4) a conveying away means (46) is provided, which is preferably located in the vicinity of the separating means and between adjacent transverse cutting blades (41, 42, 43) of at least one blade pair has a driving means and in its movement path a suction device for the separation part (31).

10. Apparatus according to one of the preceding claims, characterized in that on at least one longitudinal side of at least one insert web (3 or 4) is provided a guidance device (16), particularly a perforated edge guide located between the longitudinal separating mechanism (13) and the transverse separating mechanism (14) and preferably immediately upstream of the transverse separating mechanism (14) there is at least one separating device (17 or 18) for the associated perforated edge (22 or 23).

11. Apparatus according to one of the preceding claims, characterized in that the separating means for producing multilayer inserts (30) are at least partly constructed for the substantially simultaneous separation of at least two superimposed insert webs (3, 4) and that preferably upstream of the separating means or upstream of the longitudinal separating mechanism (13) is provided a device for the direct reciprocal position securing of the insert webs (3, 4), such as a crimping device (15).

12. Apparatus according to one of the preceding claims, characterized in that a device for the reciprocal position securing of superimposed insert webs (3, 4) essentially only engages on those areas of said webs (3, 4) as are associated with separation parts (31), particularly transverse portions (33) of parts (31).

13. Apparatus according to one of the preceding claims, characterized in that it is connected directly upstream of an apparatus (2) for bringing together substantially all the layers of the dispatch sleeve and preferably between the separating means and deflecting or guide means for the carrier and top web (7, 8) there is a conveying means (19), which secures in their relative position by pressure action on both sides the adjacent inserts (30) and in particular has two facing conveyor belts (49, 50) or the like.

## Revendications

1. Dispositif pour la fabrication d'intercalaires (30), constitués d'au moins une feuille intercalaire, pour des enveloppes d'expédition, avec au moins une voie de transport (11) pour au moins une bande d'intercalaire (3, 4), avec des moyens de sectionnement (13, 14) pour détacher au moins partiellement au moins une feuille intercalaire de la bande associée d'intercalaire (3, 4), et avec des moyens de réunion (2) pour réunir au moins une feuille intercalaire avec au moins une feuille de support (7, 8), **caractérisé** en ce que les moyens de réunion (2) sont disposés à la suite des moyens de sectionnement (13, 14) le long de la voie de transport (11).

2. Dispositif selon la revendication 1, **caractérisé** en ce que les moyens de sectionnement (13, 14) sont conçus pour détacher au moins deux feuilles intercalaires disposées en parallèle d'au moins une bande d'intercalaire (3 ou 4).

3. Dispositif selon la revendication 1 ou 2, **caractérisé** en ce que les moyens de sectionnement (13, 14) sont conçus pour produire des coupes transversales (27, 28, 29) par paires pour les arêtes transversales en vis-à-vis d'intercalaires (30) disposés en série, et en ce que la distance entre les coupes transversales (27, 28, 29) d'une paire est au moins approximativement égale à la distance correspondante des intercalaires (30) d'enveloppes d'expédition fabriquées en série.

4. Dispositif selon l'une quelconque des revendications précédentes, **caractérisé** en ce que les moyens de sectionnement sont conçus pour détacher des feuilles intercalaires disposées en parallèle qui sont destinées à des enveloppes d'expédition distinctes, fabriquées en parallèle, les moyens de sectionnement étant de préférence conçus pour détacher des feuilles intercalaires disposées en parallèle avec une distance (37) entre elles qui correspond approximativement à leur distance en position dans les enveloppes d'expédition fabriquées en parallèle.

5. Dispositif selon l'une quelconque des revendications précédentes, **caractérisé** en ce que les moyens de sectionnement sont conçus pour détacher au moins une partie de séparation (31), continue d'un seul tenant et reliant au moins deux feuilles intercalaires voisines, les moyens de sectionnement étant de préférence conçus pour détacher une partie de séparation (31) qui relie au moins deux feuilles intercalaires disposées en parallèle et/ou deux feuilles intercalaires disposées en série.

6. Dispositif selon l'une quelconque des revendications précédentes, **caractérisé** en ce que les moyens de sectionnement sont conçus pour détacher une partie de séparation (31) d'au moins une bande d'intercalaire (3 ou 4), la partie de séparation (31) s'étendant approximativement sur toute la largeur de la bande d'intercalaire (3 ou 4) par une branche transversale (33) et présentant, en étant réalisée de préférence en forme de T, au moins une branche longitudinale (32) située entre deux feuilles intercalaires latéralement voisines.

7. Dispositif selon l'une quelconque des revendications précédentes, **caractérisé** en ce que les moyens de sectionnement présentent au moins un dispositif de sectionnement longitudinal (13) pour réaliser des coupes longitudinales (25, 26), qui forment des délimitations longitudinales, mutuellement voisines à distance (37) et approximativement parallèles à la direction de transport (flèche 20), sur les côtés longitudinaux en vis-à-vis de feuilles intercalaires voisines d'au moins une bande d'intercalaire (3, 4), et dont les extrémités possèdent de préférence, dans leur direction longitudinale, une distance mutuelle (38) qui est légèrement inférieure à l'écartement longitudinal prédéterminé de feuilles intercalaires voisines.

8. Dispositif selon l'une quelconque des revendications précédentes, **caractérisé** en ce que les moyens de sectionnement présentent un dispositif de sectionnement transversal (14), notamment disposé à la suite d'un dispositif de sectionnement longitudinal (13) et destiné à produire des coupes transversales (27, 28, 29), notamment par paires, entre des feuilles intercalaires voisines, une coupe transversale (27), notamment antérieure dans la direction de transport (flèche 20), de chaque paire de coupes transversales (27, 28, 29) étant de préférence ininterrompue sur les feuilles intercalaires latéralement voisines, tandis qu'une coupe transversale postérieure (28, 29) de la paire est interrompue entre les feuilles intercalaires latéralement voisines.

9. Dispositif selon l'une quelconque des revendications précédentes, **caractérisé** en ce qu'il est prévu, pour au moins une partie de séparation (31) située entre des feuilles intercalaires voisines et à enlever d'au moins une bande d'intercalaire (3 ou 4), un dispositif transporteur d'évacuation (46) qui se trouve de préférence dans la région des moyens de sectionnement et présente, entre des couteaux de sectionnement transversal voisins (41, 42, 43) d'au moins une paire de couteaux, un dispositif entraîneur ainsi que, dans la trajectoire de déplacement de ce dernier, un dispositif d'aspiration pour la partie de séparation (31).

10. Dispositif selon l'une quelconque des revendications précédentes, **caractérisé** en ce qu'il est prévu, sur au moins un côté longitudinal d'au moins une bande d'intercalaire (3 ou 4), un dispositif de guidage (16), notamment un guide de bord perforé disposé entre le dispositif de sectionnement longitudinal (13) et le dispositif de sectionnement transversal (14), et en ce qu'il est prévu, de préférence juste avant le dispositif de sectionnement transversal (14), au moins un dispositif de détachement (17 ou 18) pour le bord perforé associé (22 ou 23).

11. Dispositif selon l'une quelconque des revendications précédentes, **caractérisé** en ce que les moyens de sectionnement sont conçus pour produire des intercalaires (30) à plusieurs feuilles au moins partiellement afin de sectionner sensiblement simultanément au moins deux bandes d'intercalaire superposées (3, 4), et en ce qu'il est prévu, de préférence avant les moyens de sectionnement, soit avant le dispositif de sectionnement longitudinal (13), un dispositif pour l'assujettissement en position direct et réciproque des bandes d'intercalaire (3, 4), tel qu'un dispositif de sertissage (15).

12. Dispositif selon l'une quelconque des revendications précédentes, **caractérisé** en ce qu'un dispositif pour l'assujettissement en position direct et réciproque de bandes d'intercalaire juxtaposées (3, 4) agit sensiblement uniquement sur les régions des bandes d'intercalaire (3, 4) qui sont associées à des parties de séparation (31), notamment à des branches transversales (33) de parties de séparation (31).

13. Dispositif selon l'une quelconque des revendications prédédentes, **caractérisé** en ce qu'il est posé juste devant un dispositif (2) de réunion de essentiellement tous les feuilles des enveloppes d'expédition, de préférence étant prévue entre les moyens de sectionnement et détournement pour bandes de support et de revêtement (7,8) une installation de transport (19) qui assujettit intercalaires (30) voisines par compression des deux côtés dans leur position rélatif et présente notamment deux bandes transporteuses (49, 50) opposées ou pareil.
